# EUROPÄISCHE PATENTSCHRIFT

(11) **EP 1 225 282 B1**
(45) Veröffentlichungstag und Bekanntmachung des Hinweises auf die Patenterteilung: **12.07.2006**
(21) Anmeldenummer: 02000345.5
(22) Anmeldetag: 04.01.2002
(51) Int. Cl.: E04B 1/00, E04B 1/78

(54) **Bauelement zur Wärmedämmung**
Heat insulation building element
Elément isolant thérmique pour la construction

(30) Priorität: 23.01.2001 DE 10102931
(43) Veröffentlichungstag der Anmeldung: 24.07.2002
(62) Teilanmeldung aus: 05017447.3
(73) Patentinhaber: SCHÖCK BAUTEILE GmbH, 76534 Baden-Baden (DE)
(72) Erfinder: Brasch, Harald., 76547 Sinzheim (DE); Böckmann, Gerhard, 49577 Ankum (DE)
(74) Vertreter: Blumenröhr, Dietrich

(56) Entgegenhaltungen:
- EP-A- 0 831 183
- DE-A- 3 116 381
- DE-A- 3 801 121
- DE-A- 19 711 813

## Beschreibung

Die vorliegeride Erfindung betrifft ein Bauelement zur Wärmedämmung zwischen zwei zu betonierenden Bauteilen, insbesondere zwischen einem Gebäude und einem vorkragenden AUßenteil, bestehend aus einem dazwischen zu veriegenden Isolierkörper mit zumindest integrierten Druckelementen, die im eingebauten Zustand des Bauelementes im wesentlichen horizontal und quer zur im Wesenflicheh horizohtaten Längserstreckung des isötierkörpers durch diesen hindurch veflaufen und jeweils an beide Bauteile anschließbar sind.

Derartige Bäuefemente werden beispielsweise zwischen einem B.älkon und der zugehörigen Geschossdecke eingebaut, um eine Kältebrücke in diesem Bereich weitestgehend zu vermeiden, wobei Bewehrungsstäbe, die an beide Bäuteite, also an den Balkon und an die Geschossdecke, unter Durchquerung des Isolierkörpers angeschlossen sind, für die nötige Übertragung der auftretenden Zug-Quer- und Druckkräfte sorgen. Im Regefall wie er beispeilsweise in der EP-A-0 831 183 offenbart ist bestehen diese Bewehrungselemente im Fugenbereich aus Edelstahl, der ausreichenden Schütz vor Korrosion bietet und auf der anderen Seite auch gute Wärmedämmeigehschaften besitzt. Nachteilig än den Edelstahl-Bewehruhgsstaben sind aber insbesondere die hohen Kosten, vor allem wenn - wie es bei den Druckelementen der Fall ist - zur Erzielung einer ausreichenden Tragfähigkeit Bewehrungselemente mit relativ großen Querschnitten verwendet werden müssen

Im Stand der Technik sind zwar bereits Losungsansätze dafür bekannt, wie man den Einsatz von Edeistahl-Druckelementen umgeht und statt dessen alternative Materialien verwendet: So schlägt beispielsweise die DE 34 26 538 vor, die Druckelemente aus Ortbeton herzustellen, wobei sich diese Betondruckelemente sowohl durch einen günstigen Preis als auch durch ausreichend günstige Korrosionsbeständigkeit auszeichnen. Nachteilig an auch aus DE-A 31 16 381 bekannten Betondruckelementen ist jedoch die vergleichsweise schlechte Wärmedämmeigenschaft von Beton, die ja gerade durch die Verwendung des Bauelements zur Wärmedämmung im Fugenbereich umgangen werden sollte.

Hiervon ausgehend liegt nun der vorliegenden Erfindung die Aufgabe zugrunde, ein Bauelement zur Wärmedämmung der eingangs genannten Art zur Verfügung zu stellen, das einfacher und vor allem deutlich günstiger herzustellen ist und zusätzlich verbesserte Gebrauchseigenschaften aufweist.

Diese Aufgabe wird erfindungsgemäß gelöst durch die Bauelemente gemäß Anspruch 1.

Nach Anspruch 1 wird insbesondere vorgeschlagen, dass die Druckelemente aus Beton durch Gießen unter Verwendung einer verlorenen Gießform hergestelt sind. Demnach empfiehlt es sich, gegossene Betondruckelemente zu verwenden, da sich diese in nahezu beliebige Formen mit noch vergrößerter Variantenvielfalt bringen lassen, so dass das Betondruckelement wirklich an alle Anforderungen angepasst werden kann. Diese Anforderungen liegen vor allem in einer relativ großen Krafteinleitungsfläche und einer relativ kleinen Querschnittsfläche im Bereich innerhalb des lsolierkörpers. Die kleine Querschnittsfläche lässt sich zum einen durch eine Wölbung insbesondere konkaver Art der Druckelementoberseite und andererseits aber auch durch eine Taillierung der Druckelemente bezogen auf einen Horizontalschnitt erreichen.

Die Leichtbauweise wird dadurch begünstigt, dass die Druckelemente ari ihren den Betonbauteilen zugewandten Stirnseiten Kontaktprofile zur Druckkrafteinleitung bzw. Druckkraftausleitung aufweisen. Diese Kontaktprofile erstrecken sich zweckmäßigerweise parallel zur Längserstreckung des Isolierkörpers und sind plattenförmig ausgebildet mit einer den Betonbauteiten zugewandten vertikalen Fläche, die in ihrer Größe zumindest der von den Druckstegen umschlossenen Vertikalquerschnittsfläche entspricht. Mit anderen Worten sollen die Kontaktprofile eine großflächige Druckkrafteinleitung bzw. -ausleitung ermöglichen und hierbei die Druckkraft an die demgegenüber kleinere Querschnittsfläche der Druckstege weitergeben. Damit die Druckstege der Druckkraft besser Stand halten, verbinden die Kontaktprofile die zumindest zwei Druckstege zu einem Profilkörper, so dass die Kontaktprofile den Druckstegen weitere Stabilität verleihen können

Ein wesentlicher Vorteil der durch Gießen unter Verwendung einer verlorenen Gießform hergestellten Betondruckelemente liegt darin, dass man die Betondruckelemente zusammen mit der Gießform in das Bauteil einbauen kann und so gleich eine allseitige Gleitschicht für das Betondruckelement mitliefert bzw. miteinbaut, die dafür sorgt, dass das erfindungsgemäße Betondruckelement etwaigen Relativbewegungen der beiden angrenzenden Betonbäuteile problemlos und "gleitend" - folgen kann; dies führt zu dem wichtigen Vorteil, dass solche Relativbewegungen nicht mehr mit erheblichen Geräuschentwicklungen verbunden sind, die bei Verwendung bisher üblicher Druckelemente durch die Haftreibung zwischen dem Druckelement und dem angrenzenden Betonbauteil nicht zu verhindern waren.

So kann beispielsweise die Gießform aus Kunststoff bestehen, der dafür sorgt, dass das Betondruckelement immer mit einer ebenen und glatten Außenfläche am angrenzenden Betonbauteil anliegt, unabhängig vom jeweils in die Gießform eingefüllten Betonmaterial. Selbst wenn dieses also noch so grobkörnig oder faserig ist, so bleibt die von der Gießform gebildete Außenfläche dennoch eben und glatt.

Die Möglichkeit, sowohl die Betondruckelemente als auch die Gießform selbst in ihrer Form zu optimieren, lässt sich beispielsweise dazu verwenden, dass die verlorene Gießform im unteren Fußbereich der Kontaktprofile eine größere Dicke aufweist; dieser Fußbereich stellt den Abschnitt dar, in dem die Kantenpressung am größten ist, so dass die größere Dicke der Gießform in diesem Bereich für eine elastische Beschichtung" und damit für die Aufrechterhaltung der Gleitschicht sorgt.

Darüber hinaus können die stirnseitigen Kontaktprofile im vertikalen Längsschnitt insbesondere konkav gewölbt sein, damit das Betondrucklager auch noch nach dem Setzen der angrenzenden Betonbauteile trotz der dann eingenommenen leichten Schrägstellung eine optimale Anlage an das angrenzende Betonbauteil aufweist, indem der konkav gekrümmte Bereich sich bei der vertikalen Setzungsbewegung am Betonbauteil abwälzt und somit eine Gelenkverbindung zwischen Betondruckelement und angrenzendem Betonbauteil zur Verfügung stellt.

Die Herstellung des Betondruckelements durch Gießen lässt sich beispielsweise auch dazu ausnutzen, zwei horizontal benachbarte Druckelemente in einer gemeinsamen Gießform und über einen Verbindungsbereich miteinander zu verbinden, so dass das dadurch zur Verfügung gestellte Doppel-Druckelement zwischen sich einen wärmedämmenden Hohlraum aufweisen kann. Insgesamt lässt sich durch diese Bauform eine Anlehnung an die vorstehend erwähnte extrudierte Bauform mit zwei Druckstegen und zwischen den Druckstegen vorgesehenem Hohlraum mit all deren Vorteilen schaffen.

Zur Vergrößerung des Hohlraums empfiehlt es sich darüber hinaus, dass die Druckelemente zumindest in eines der beiden Betönbauteile vorstehen und in diesem Betonbauteil verankert sind, insbesondere dass sich der Hohlraum auf der in das Betonbauteil vorstehenden Seite des Druckelementes etwa bis zum Betonbauteil erstrecken kann und nur noch durch das zugehörige Kontäktprofil gegenüber diesem Betonbauteil abgeschirmt ist. Hierdurch vergrößert sich darüber hinaus die Länge der Drucksfege und damit des dünnwandigen Druckelementbereichs und somit verbessert sich auch die Wärmedämmung.

Weitere Merkmale und Vorteile der vorliegenden Erfindung ergeben sich aus der nachfolgenden Beschreibung von Ausführungsbeispielen anhand der Zeichnung; hierbei zeigen
- Figur 1: ein nicht erfindungsgemäßes Druckelement in Draufsicht;
- Figur 2: das Druckelement aus Figur 1 eingebaut in ein Bauelement zur Wärmedämmung in einem Vertikalschnitt;
- Figur 3: eine nicht erfindungsgemäße Ausführungsform eines Bauelements zur Wärmedämmung in einem Horizontalschnitt;
- Figur 4: das Bauelement aus Figur 3 entlang der Schnittebene IV-IV aus Figur 3;
- Figur 5: eine Ausführungsform eines Bauelementes zur Wärmedämmung mit erfindungsgemäßem Druckelement in geschnittener Draufsicht;
- Figuren 6 - 8: eine Gießform für ein erfindungsgemäßes Doppeldruckelement in verschiedenen perspektivischen Ansichten;
- Figur 9: eine Draufsicht auf die Gießform aus den Figuren 6-8;
- Figur 10: eine Seitenansicht der Gießform;
- Figur 11: eine Darstellung entlang der Schnittebene A-A aus Figur 9;
- Figur 12: eine Schnittdarstellung entlang der Schnittebene B-B aus Figur 9;
- Figur 13: eine Schnittdarstellung entlang der ebene C-C aus Figur 10;
- Figur 14: eine Schnittdarstellung entlang der Ebene D-D aus Figur 10; und
- Figur 15: eine Ansicht der Gießform von unten.

In Figur 2 ist ein Bauelement 1 zur Wärmedämmung auszugsweise dargestellt, das zwischen einem Gebäude A und einem vorkragenden Außenteil B eingebaut ist und aus einem zwischen den beiden Bauteilen verlegten Isolierkörper 2 und Bewehrungselementen in Form eines Druckelementes 3 besteht. Im allgemeinen ist das Bauelement nach oben verlängert und trägt dort Zugstäbe und Querkraftstäbe wie an sich bekannt.

Das Druckelement 3 weist zwei plattenförmige Kontaktprofile 5, 6 auf, die an den den beiden Betonbauteilen A und B zugewandten Stirnseiten des Druckelements 3 angeordnet sind und parallel zu der Längserstreckung des lsolierkörpers verlaufen. Die Kontaktprofile 5, 6 dienen zur Ein- bzw. Ausleitung der Druckkraft, wobei die Druckkraftübertragung durch die Fuge zwischen den beiden Bauteilen durch zwei Druckstege 7, 8 zur Verfügung gestellt wird, die demgemäss quer zur Längserstreckung des Isolierkörpers durch diesen hindurchverlaufen.

Die beiden Druckstege 7, 8 schließen zwischen sich einen Hohlraum 9 ein, der als Isolierelement fungiert und hierzu lediglich mit Luft gefüllt sein muss.

Dadurch dass das Druckelement 3 in das Betonbauteil B im Bereich des Kontaktprofils 6 vorsteht, lässt sich das Hohlraumvolumen bzw. die Länge der Druckstege vergrößern und damit die durch das erfindungsgemäße Druckelement zur Verfügung gestellte Wärmedämmung weiter optimieren.

In den Figuren 3 und 4 ist ein Bauelement 21 zur Wärmedämmung dargestellt, dessen Druckelement 23 sich vom Druckelement 3 durch die Form des Extrusionsquerschnitts und durch die Einbauorientierung unterscheidet. Wie auch das Druckelement 3 weist das Druckelement 23 zwei an den den Betonbauteilen A, B zugewandten Stirnseiten vorgesehene Kontaktprofile 25, 26 auf und zwei sich zwischen den beiden Kontaktprofilen erstreckende Druckstege 27, 28.

Die wesentlichen Unterschiede liegen demgegenüber darin, dass die Kontaktprofile 25, 26 nicht plattenähnlich parallel zur Längserstreckung des lsolierkörpers angeordnet sind, sondern statt dessen gewölbt ausgebildet sind mit einer auf den Horizontalschnitt bezogenen etwa kreisbogenförmigen Außenform. Um das Ausknicken der Druckstege im Bereich des Hohlraums 29 zu verhindern, ist eine die beiden Druckstege verbindende Querstrebe 30 vorgesehen, die den Hohlraum 29 durchquert und in zwei Hohlraumhälften 29a, 29b teilt. Darüber hinaus sind die Druckstege 27, 28 mit konkav gekrümmten Außenseiten versehen und die Hohlräume 29a, 29b sind im Gegensatz dazu konvex gewölbt. Hierdurch weisen die beiden Druckstege im Horizontalschnitt ungefähr eine Kelchform auf, die eine optimale Druckkraftübertragung bei minimalen Querschnittsflächen und somit optimaler Wärmedämmung ermöglicht.

Die gewölbte Außenform der Kontaktpröfile 25, 26 hat aufgrund ihres konvexen Verlaufs den Effekt, dass das Druckelement wie ein Gelenk etwaigen temperaturbedingten Relativbewegungen zwischen den beiden Betonbauteilen durch Drehung bzw. durch Abwälzen in der horizontalen Ebene folgen kann.

Eine Bauform der vorliegenden Erfindung ist in Figur 5 dargestellt: Dort ist ein Bauelement 31 zur Wärmedämmung zwischen einem Gebäude A und einem Balkon B im Horizontalschnitt auf der Höhe von Druckelementen 33a, 33b gezeigt. Zwischen Gebäude A und Balkon B ist außerdem ein Isolierkörper 32 dargestellt, der sich entlang der zwischen den beiden Bauteilen belassenen Fuge erstreckt.

Der wesentliche Unterschied der Druckelemente 33a, 33b gegenüber dem Druckelement aus Figur 3 besteht nun darin, dass jeweils ein Druckelement durch zwei parallelgeschaltete Druckelemente ersetzt wird, die eine entsprechend kleinere Krafteinleitungsfläche in Form von Kontaktprofilen 35a, 35b, 36a, 36b benötigen. Hierdurch ergibt sich ein Doppelgelenk ähnlich einem Parallelogrämmgestänge, das den Verschiebeweg zwischen dem Kontaktprofilen und den angrenzenden Betonbauteilen noch einmal weiter reduziert.

Beide Druckelementbauformen weisen neben der kreisbogenförmig ausgebildeten Kontaktprofile auch sehr ähnliche Druckelementquerschnittsformen auf, nämlich eine kontinuierlich und absatzlos von den Rändern der Kontaktprofile übergehende kelchartige Außenform, die sich zur Fugenmitte langsam verjüngt und anschließend auf dem Weg zum gegenüberliegenden Kontaktprofil wieder kontinuierlich verbreitert, um dort absatzlos in die Ränder des gegenüberliegenden Kontaktprofils überzugehen. Diese Form gewährleistet eine optimale Krafteinleitung von der Balkonplatte B in das Druckelement, eine optimale Druckkraftübertragung bei reduzierter Wärmeleitung durch die Fuge und eine optimale Druckkraftausleitung in das Gebäude A. Die Querschnitte sind hierbei so gestaltet, dass sie bei möglichst großer Krafteinleitungsfläche und möglichst schlanker Druckkraftübertragungsquerschnittsfläche bei gegenseitigem kontinuierlichem Übergang ein dennoch knickfestes, stabiles Druckelement mit - aufgrund der geringen Querschnittsfläche - dennoch günstiger Wärmedämmung ergeben, insbesondere wenn als Material für das Druckelement Beton verwendet wird.

In den Figuren 6 bis 8 ist eine verlorene Gießform 40 in perspektivischer Darstellung gezeigt, die zur Herstellung von Druckelementen aus Beton dient und aber zusammen mit den Betondruckelementen in das erfindungsgemäße (hier nicht näher dargestellte) Bauelement zur Wärmedämmung eingesetzt wird.

Auch die Figuren 9 bis 15 zeigen nur die Gießform 40 und nicht die Betondruckelemente selbst; diese entsprechen in ihrem Aussehen und ihrer Anordnung ungefähr der Bauform aus Figur 5, wobei die verlorene Gießform allerdings dazu vorgesehen ist, zusammen mit den Betondruckelementen in das Bauelement zur Wärmedämmung eingebaut zu werden, insofern ist also die Darstellung aus Figur 5 nicht direkt auf das Ausführungsbeispiel aus den Figuren 6 bis 15 übertragbar.

Die Gießform 40 weist zwei mit Beton zu verfüllende und in Einbaulage nach unten offene Hohlräume 41, 42 auf, die die Form des Beton-Druckelementes vorgeben. Obwohl die beiden Betondruckelemente durch eine Gießform miteinander verbunden sind, weisen sie selbst keine direkte Verbindung auf, das heißt der Beton beschränkt sich tatsächlich auf die Hohlräume 41, 42 ohne Verbindungsstege etc. Die Betondruckelemente erhalten durch die Gießform einen Aufbau, der sich sowohl bezogen auf den Horizontalschnitt als auch bezogen auf den Vertikalschnitt zur Mitte hin verjüngt: Am Beispiel des von der Gießform 40 umschlossenen Hohlraums 41 heißt dies, dass das Betondruckelement ausgehend von einer möglichst großen Querschnitts- und Oberfläche im Bereich der stirnseitigen gewölbten Kontaktprofile 43, 44 in Richtung auf den mittleren Bereich 45 zwischen den beiden Kontaktprofilen sich verjüngend ausgebildet ist; bezogen auf einen aus Figur 9 erkennbaren Horizontalschnitt bzw. auf die in Figur 13 dargestellte Unteransicht bedeutet dies eine im mittleren Bereich 45 taillierte Form, während es im Bezug auf den aus Figur 12 ersichtlichen Vertikalschnitt eine im mittleren Bereich 45 reduzierte Höhe bedeutet. Die Übergänge von der großen Oberfläche der Kontaktprofile 43, 44 zu den reduzierten Querschnitten im mittleren Bereich 45 erfolgen fließend.

Die Gießform 40 weist einen Verbindungsbereich 46 zwischen den beiden die Hohlräume 41, 42 umgebenden becherförmigen Einzelgießformen 40a, 40b auf. In diesem Verbindungsbereich ist ein von der Gießform 40 umschlossener Hohlraum 47 belassen, der mit Luft gefüllt ist und als Isolierkörper dient. Im benachbart zum Verbindungsbereich 46 zwischen den beiden Einzelgießformen 40a, 40b angeordneten Bereich ist eine Aussparung 48 zur Aufnahme eines Querkraftstabes vorgesehen, welcher in den Zwischenraum zwischen die beiden Druckelemente eintaucht und dort an der Gießform festgelegt ist.

Die Gießform weist an ihrer Außenseite vertikal verlaufende Stege 49, 50 auf, die dazu vorgesehen sind, bei seitlichem Anfügen eines benachbarten Doppeldruckelements mit entsprechend aufgebauter Gießform dadurch den gegenseitigen Zwischenraum zwischen den beiden Gießformen abzudichten, indem jeweils die einzelnen Stege 50 in den Zwischenraum zwischen die beiden Doppelstege 49 eintauchen. So lässt sich verhindern, dass flüssiger Beton in den Zwischenraum zwischen die beiden Gießformen fließt und deren Funktion beeinträchtigt.

Die Gießform 40 weist darüber hinaus am Rand eines stirnseitigen Kontaktprofils 43 einen im Horizontalschnitt T-förmigen Steg auf, der dazu vorgesehen ist, in das angrenzende Betonbauteil - insbesondere in eine in einem Fertigteilwerk angeformte Filigranplatte vorzustehen und mit dieser formschlüssig verankert zu werden. Denn im Gegensatz zu bisherigen Druckelementbauformen, die formschlüssig in den angrenzenden Betonbauteilen verankert waren, besitzt das sich abwälzende Kontaktprofil den Nachteil, keine Verbindung in Zugrichtung zur Verfügung zu stellen, was insbesondere beim Transport relevant ist; deshalb dient der T-förmige Steg 51 als Zugband zur Übertragung von Zugkräften zwischen Gießform bzw. zugeordneten Druckelementen und angrenzendem Betonbauteil.

Schließlich fällt bei Betrachtung der Figuren 6, 7 und 13 noch auf, dass die Gießform an ihrer Oberseite lochartige Aussparungen 52 besitzt; diese dienen dazu, beim Gießen der Druckelemente das Entweichen von Luft zu begünstigen; außerdem gewährleisten sie einen formschlüssigen Verbund zwischen Gießform und Betondruckelement aufgrund von aus den Öffnungen 52 austretendem Betonmaterial und dienen somit als Transport- und Verliersicherung und verhindern das Herausfallen der Druäkälemente aus der Gießform, wenn die Gießform so orientiert ist, dass die Hohlräume 41, 42 nach unten offen sind und die Druckelemente herausfallen könnten

Schließlich weist die Gießform an ihrer Unterseite hakenartige Rastnasen 53 auf, die dazu dienen, die Gießform an einer das Bauelement zur Wärmedämmung auf dessen Unterseite umgebenden Schiene zu verrasten und festzulegeh.

Es sei noch erwähnt, dass die Druckelemente im Bereich der Kontaktprofile 43, 44 mit ihrem unteren Fußbereich 43a, 44a weiter in das zugehörige Bauteil (A, B) vorstehen als mit ihrem oberen Kopfbereich 43b, 44b. Darüber hinaus ist die als Gleitschicht für die Kontaktprofile fungierende Gießform 40 im unteren Füßbereich 43a, 44a mit einer größeren Dicke versehen, da in diesem Bereich die Belastungen infolge Kantenpressung am höchsten sind.

Zusammenfassend bietet die vorliegende Erfindung den Vorteil eines optimierten Druckelementes mit verbesserten Wärmedammeigenschaften, besserer Tragfähigkeit und gleichzeitig günstigen Herstellungskosten.

## Patentansprüche

1. Bauelement zur Wärmedämmung zwischen zwei Bauteilen, insbesondere zwischen einem Gebäude (A) und einem vorkragende Außenteil (B), bestehend aus einem dazwischen zu verlegenden Isolierkörper (32) mit zumindest integrierten Druckelementen (33a, 33b), die im eingebauten Zustand des Bauelementes im wesentlichen horizontal und quer zur im wesentlichen horizontalen Längserstreckung des Isolierkörpers durch diesen hindurchverlaufen und jeweils an beide Bauteile anschließbar sind,
**dadurch gekennzeichnet,**
**dass** die Druckelemente (33a, 33b) jeweils aus Beton durch Gießen unter Verwendung einer verlorenen Gießform (40) hergestellt sind, und dass die verlorene Gießform (40) zusammen mit dem Beton Druckelement (33a, 33b) in das Bauelement eingesetzt und Bestandteil des Bauelements ist.

2. Bauelement nach zumindest Anspruch 1,
**dadurch gekennzeichnet,**
**dass** die Gießform (40) aus Kunststoff besteht..

3. Bauelement nach zumindest einem der vorstehenden ansprüche
**dadurch gekennzeichnet,**
**dass** die Druckelemente (3, 23, 33a, 33b) an ihren den Bauteilen (A, B) zugewandten Stimseiteh Kontaktpröfile (5, 6, 25, 26, 43, 44) zur Druckkrafteinleitung und/oder - aüsleitung aufweisen.

4. Bauelement nach Anspruch 3,
**dadurch gekennzeichnet,**
**dass** sich die Kontaktprofile (5, 6) parallel zur Längserstreckung des Isolierkörpers (2, 22) erstrecken und plattenförmig ausgebildet sind.

5. Bauelement nach Anspruch 3,
**dadurch gekennzeichnet,**
**dass** die Kontaktprofile (25, 26, 43, 44) im Horizontalschnitt kreisbogenförmig gewölbt ausgebildet sind und mit ihrem gewölbten Bereich in die Bauteile (A, B) vorstehen

6. Bauelement nach einem der vorstehenden Ansprüche 3 bis 5,
**dadurch gekennzeichnet,**
**dass** die den Bauteilen (A, B) zugewandte vertikale Fläche der Kontaktprofile (5, 6, 25, 26) in ihrer Größe zumindest der von den Druckstegen (7, 8, 27, 28) umschlossenen Vertikalquerschnittsfläche entspricht.

7. Bauelement nach zumindest Anspruch 3,
**dadurch gekennzeichnet,**
**dass** die Kontaktprofile (5, 6, 25, 26) die zumindest zwei Druckstege (7, 8, 27, 28) zu einem Profilkörper verbinden.

8. Bauelement nach zumindest Anspruch 3,
**dadurch gekennzeichnet,**
**dass** der Hohlraum (9, 29) durch die Kontaktprofile (5, 6, 25, 26) gegenüber den Bauteilen (A, B) abgeschirmt ist.

9. Bauelement nach zumindest Anspruch 7 und 8,
**dadurch gekennzeichnet,**
**dass** die Druckstege (27, 28) über eine den Hohlraum (29) durchquerende Quettirebe (30) miteinäiider verbunden sind.

10. Bauelement nach zumindest Anspruch 1 und Anspruch 3,
**dadurch gekennzeichnet,**
**dass** die verlorene Gießform (40) im unteren Fußbereich (43a, 44ä) der Kontaktpröfile. (43, 44) eine größere Dicke aufweist.

11. Bauelement zumindest nach Anspruch 1 und Anspruch 3,
**dadurch gekennzeichnet,**
**dass** die stirnseitige Kontaktprofile (43, 44) im vertikalen Längsschnitt insbesondere konkav gewölbt sind.

12. Bauelement nach zumindest Anspruch 1,
**dadurch gekennzeichnet,**
**dass** zwei horizontal benachbarte Druckelemente über einen Verbindungsbereich (46) miteinander verbunden sind.

13. Bauelement nach zumindest einem der vorstehenden Ansprüche,
**dadurch gekennzeichnet,**
**dass** die Druckelemente (3, 23, 43, 44) zumindest in eines der Bauteile (A, B) vorstehen und in diesem verankert sind.

14. Bauelement nach zumindest Anspruch 3,
**dadurch gekennzeichnet,**
**dass** sich der Hohlraum (9, 9a, 9b) auf der in das Bauteil (B) vorstehenden Seite des Druckelementes (3) bis etwa zum Bauteil (B) erstreckt und ihm gegenüber durch das zugehörige Kontaktprofil (6) abgeschirmt ist.

15. Bauelement nach zumindest einem der vorstehenden Ansprüche,
**dadurch gekennzeichnet,**
**dass** die Druckelemente (3, 23, 43, 44) aus hochfestem Beton mit insbesondere Faserarmierung hergestellt sind.

## Claims

1. Structural element for heat insulation between two structural parts, in particular between a building (A) and a projecting outer part (B), comprising an insulating member (32) to be laid between them with at least integrated pressure elements (33a, 33b) which in the installed state of the structural element run through the insulating member substantially horizontally and transversely with respect to the substantially horizontal longitudinal extent of the insulating member and can each be connected to both structural parts, **characterised in that** the pressure elements (33a, 33b) are each produced from concrete by casting using a dead mould (40) and that the dead mould (40) together with the concrete pressure element (33a, 33b) is inserted into the structural element and is a component of the structural element.

2. Structural element as claimed in at least Claim 1, **characterised in that** the casting mould (40) is made from plastics material.

3. Structural element as claimed in at least one of the preceding claims, **characterised in that** the pressure elements (3, 23, 33a, 33b) have on their end faces facing the structural parts (A, B) contact profiles (5, 6, 25, 26, 43, 44) for the introduction and/or leading away of compressive force.

4. Structural element as claimed in Claim 3, **characterised in that** the contact profiles (5, 6) extend parallel to the longitudinal extent of the insulating member (2, 22) and are of plate-like construction.

5. Structural element as claimed in Claim 3, **characterised in that** the contact profiles (25, 26, 43, 44) are of arcuate curved construction in horizontal section and project with their curved region into the structural parts (A, B).

6. Structural element as claimed in any one of the preceding Claims 3 to 5, **characterised in that** the vertical surface of the contact profiles (5, 6, 25, 26) facing the structural parts (A, B) corresponds in size to at least the vertical cross-sectional area enclosed by the pressure webs (7, 8, 27, 38).

7. Structural element as claimed in at least Claim 3, **characterised in that** the contact profiles (5, 6, 25, 26) connect the at least two pressure webs (7, 8, 27, 28) to form a profiled member.

8. Structural element as claimed in at least Claim 3, **characterised in that** the cavity (9, 29) is shielded relative to the structural parts (A, B) by the contact profiles (5, 6, 25, 26).

9. Structural element as claimed in at least Claims 7 and 8, **characterised in that** the pressure webs (27, 28) are connected to one another by way of a transverse strut (30) passing through the cavity (29).

10. Structural element as claimed in at least Claim 1 and Claim 3, **characterised in that** the dead mould (40) has a greater thickness in the lower base region (43a, 44a) of the contact profiles (43, 44).

11. Structural element as claimed in at least Claim 1 and Claim 3, **characterised in that** the contact profiles on the end face are curved in particular in a concave manner in vertical longitudinal section.

12. Structural element as claimed in Claim 1, **characterised in that** two horizontally adjacent pressure elements are connected to one another by way of a connecting region (46).

13. Structural element as claimed in at least one of the preceding claims, **characterised in that** the pressure elements (3, 23, 43, 44) project at least into one of the structural parts (A, B) and are anchored therein.

14. Structural element as claimed in at least Claim 3, **characterised in that** on the side of the pressure element (3) projecting into the component (B) the cavity (9, 9a, 9b) extends approximately as far as the component (B) and is shielded relative thereto by the appertaining contact profile (6).

15. Structural element as claimed in at least one of the preceding claims, **characterised in that** the pressure elements (3, 23, 43, 44) are produced from high-strength concrete with in particular fibre reinforcement.

## Revendications

1. Élément de construction destiné à réaliser l'isolation thermique entre deux parties d'une construction, notamment entre un bâtiment (A) et une partie extérieure en saillie (B), composé d'un corps isolant (32) à poser entre ces derniers qui comporte au moins des éléments de compression intégrés (33a, 33b) qui, lorsque l'élément de construction est posé, s'étendent à travers le corps isolant essentiellement horizontalement et transversalement à l'étendue longitudinale essentiellement horizontale dudit corps isolant et peuvent être raccordés à chacune des parties de la construction, **caractérisé en ce que** les éléments de compression (33a, 33b) sont chacun fabriqués en coulant du béton dans un coffrage perdu (40) et **en ce que** le coffrage perdu (40) est placé avec l'élément de compression en béton (33a, 33b) dans l'élément de construction et fait partie intégrante dudit élément de construction.

2. Élément de construction selon au moins la revendication 1, **caractérisé en ce que** le coffrage (40) est en matière synthétique.

3. Élément de construction selon au moins l'une des revendications précédentes, **caractérisé en ce que** les éléments de compression (3, 23, 33a, 33b) présentent sur leurs faces frontales tournées vers les parties de la construction (A, B) des profilés de contact (5, 6, 25, 26, 43, 44) destinés à exercer et/ou à évacuer la force de compression.

4. Élément de construction selon la revendication 3, **caractérisé en ce que** les profilés de contact (5, 6) s'étendent parallèlement à l'étendue longitudinale du corps isolant (2, 22) et sont réalisés en forme de plaque.

5. Élément de construction selon la revendication 3, **caractérisé en ce que** les profilés de contact (25, 26, 43, 44) vus en coupe horizontale sont réalisés avec une courbure en arc de cercle et font saillie avec leur zone courbée dans les parties de la construction (A, B).

6. Élément de construction selon au moins l'une des revendications précédentes 3 à 5, **caractérisé en ce que** la taille de la surface verticale des profilés de contact (5, 6, 25, 26) qui est tournée vers les parties de la construction (A, B) correspond au moins à celle de la surface de section transversale verticale qu'entourent les ailes de compression (7, 8, 27, 28).

7. Élément de construction selon au moins la revendication 3, **caractérisé en ce que** les profilés de contact (5, 6, 25, 26) relient les ailes de compression (7, 8, 27, 28) au nombre de deux au moins de manière à former un corps profilé.

8. Élément de construction selon au moins la revendication 3, **caractérisé en ce que** la cavité (9, 29) est protégée vis-à-vis des parties de la construction (A, B) par les profilés de contact (5, 6, 25, 26).

9. Élément de construction selon au moins la revendication 7 et 8, **caractérisé en ce que** les ailes de compression (27, 28) sont reliées entre elles par une entretoise (30) traversant la cavité (29) de part en part.

10. Élément de construction selon au moins les revendications 1 et 3, **caractérisé en ce que** le coffrage perdu (40) présente une plus grande épaisseur dans la zone du bas (43a, 44a) des profilés de contact (43, 44).

11. Élément de construction selon au moins les revendications 1 et 3, **caractérisé en ce que** les profilés de contact frontaux (43, 44) présentent, vus en coupe longitudinale verticale, une courbure notamment concave.

12. Élément de construction selon au moins la revendication 1, **caractérisé en ce que** deux éléments de compression adjacents horizontalement sont reliés entre eux par une zone de liaison (46).

13. Élément de construction selon au moins l'une des revendications précédentes, **caractérisé en ce que** les éléments de compression (3, 23, 43, 44) font saillie dans au moins l'une des parties de la construction (A, B) et sont ancrés dans celle-ci.

14. Élément de construction selon au moins la revendication 3, **caractérisé en ce que** la cavité (9, 9a, 9b) s'étend sur le côté de l'élément de compression (3) qui fait saillie dans la partie de la construction (B) approximativement jusqu'à la partie de la construction (B), et en est protégée par le profilé de contact (6) associé.

15. Élément de construction selon au moins l'une des revendications précédentes, **caractérisé en ce que** les éléments de compression (3, 23, 43, 44) sont fabriqués en béton haute résistance notamment armé de fibres.
